# FASCICULE DE BREVET EUROPEEN

(11) **EP 0 694 278 B1**
(45) Date de publication et mention de la délivrance du brevet: **07.01.1999**
(21) Numéro de dépôt: 95420214.9
(22) Date de dépôt: 24.07.1995
(51) Int. Cl.: A47L 9/14

(54) **Double ouverture pour sac d'aspirateur**
Doppelöffnung für Staubfilterbeutel
Double opening for dust bag

(30) Priorité: 25.07.1994 FR 9409391
(43) Date de publication de la demande: 31.01.1996
(73) Titulaire: SEB S.A., 69130 Ecully (FR)
(72) Inventeur: Brule, François, F-27120 Pacy sur Eure (FR); Kerboas, Pierre, F-27120 Chambray (FR)

(56) Documents cités:
- DE-A- 2 909 913
- DE-A- 3 234 837
- DE-C- 4 217 544
- GB-A- 2 129 331

## Description

La présente invention se rapporte au domaine des aspirateurs de poussières dans lesquels sont agencés ou montés des contenants ou sacs pour récolter des poussières.

L'invention se rapporte plus particulièrement au domaine des sacs logés dans le bâti des aspirateurs.

L'invention concerne notamment la connexion d'un sac jetable pour aspirateur, lequel comporte par exemple un bâti présentant une partie amovible avec laquelle ledit sac est solidarisé. Le sac jetable est ainsi logé dans l'aspirateur et séparé de l'aspirateur par l'intermédiaire de la partie amovible du bâti.

Il est déjà connu, par exemple par les documents US 4 262 384 et US 4 5 089 038, d'utiliser des sacs jetables ou lavables munis d'une partie rigide présentant une dimension particulière pour être insérée dans des rainures ménagées dans le bâti. La partie rigide présente également une ouverture communiquant avec le tuyau d'aspiration lorsque le sac jetable est en place dans le bâti de l'aspirateur. La mise en place ou la séparation du sac jetable n'est souvent pas facile à obtenir d'autant plus qu'une opération de torsion de la partie rigide est souvent nécessaire pour positionner correctement le sac jetable. Un autre inconvénient de tels sacs connus est qu'une dimension bien établie de la partie rigide doit être respectée pour qu'une fixation à l'aide des rainures ménagées dans le bâti soit possible.

L'objet de la présente invention vise donc à remédier aux inconvénients de l'art antérieur et à fournir, des moyens simples de connexion pour un sac jetable d'aspirateur afin qu'il puisse être facilement solidarisé ou désolidarisé avec des bâtis de tailles différentes de différents types d'aspirateurs.

Un autre objet de la présente invention vise à réaliser un ensemble de connexion pour un système d'aspiration muni d'un sac jetable récoltant les poussières d'aspiration et de moyens d'éjection dudit sac du système d'aspiration.

Les objets assignés à la présente invention sont atteints à l'aide d'un ensemble de connexion d'un sac jetable récupérateur de poussières sur une partie amovible d'un bâti d'aspirateur, ledit ensemble de connexion comprenant une plaquette rigide liée au sac jetable ainsi qu'un organe de positionnement pouvant être monté sur la partie amovible, ladite plaquette rigide comportant d'une part un orifice d'aspiration susceptible de venir en communication avec un tuyau d'aspiration et d'autre part une ouverture de positionnement pouvant coopérer avec l'organe de positionnement afin d'assurer la mise en place et le centrage du sac jetable dans une position optimale pour l'aspiration de poussières, caractérisé en ce que l'organe est monté mobile sur la partie amovible et présente une configuration lui permettant d'une part de s'engager au moins partiellement dans l'ouverture de positionnement et d'autre part de venir en appui contre la plaquette rigide pour désolidariser ladite plaquette rigide de la partie amovible par un simple actionnement de l'organe.

Les caractéristiques et avantages de l'invention ressortiront mieux à la lecture de la description donnée ci-après en référence aux dessins annexés, donnés à titre d'exemples non limitatifs dans lesquels :
- La figure 1 représente une vue globale en perspective d'un sac pour aspirateur conforme à l'application de l'invention.
- La figure 2 représente une vue en coupe du montage d'un sac pour aspirateur conforme à l'invention sur un organe de centrage.
- La figure 2a représente une vue en coupe l'exemple de réalisation d'un montage d'un sac pour aspirateur conforme à l'invention sur des moyens de centrage, de maintien et d'éjection.
- La figure 3 représente une vue en coupe d'une variante de réalisation d'un montage d'un sac pour aspirateur, conforme à l'invention, sur un organe de centrage et de maintien.

Le sac jetable 1 conforme à l'application de la présente invention est destiné à être monté dans un aspirateur de poussières. Le sac jetable 1 est avantageusement constitué d'une enveloppe souple 1a, par exemple en papier et perméable au flux d'air aspiré par l'aspirateur. L'enveloppe 1a permet cependant de retenir les poussières aspirées. La structure de l'enveloppe 1a est réalisée de manière connue. Le sac jetable 1 comporte également une plaquette rigide 2 réalisée par exemple en matériau cartonné ou plastique dans laquelle est ménagé un orifice d'aspiration 3 destiné à venir en communication avec un tuyau d'aspiration lorsque le sac jetable 1 est mis en place dans l'aspirateur.

L'orifice d'aspiration 3 permet au flux d'air aspiré contenant les poussières de pénétrer à l'intérieur du sac jetable 1, ledit flux d'air aspiré étant canalisé par l'intermédiaire d'un tuyau d'aspiration débouchant sur une buse d'aspiration venant en contact avec la surface à nettoyer.

Le sac jetable 1 est destiné à être monté et solidarisé dans le bâti d'un aspirateur notamment par l'intermédiaire de la plaquette rigide 2. Cette dernière comporte également une ouverture de positionnement 4 pour faciliter le positionnement et le centrage du sac jetable 1 à l'intérieur du bâti de l'aspirateur.

Selon un exemple de réalisation, conforme à l'invention et présenté figure 2a, le sac jetable 1 est fixé sur le bâti par l'intermédiaire de la plaquette rigide 2, laquelle est positionnée et centrée sur une partie amovible 6a du bâti. L'ouverture de positionnement 4 est apte à coopérer avec un organe de positionnement 5 s'engageant dans l'ouverture de positionnement 4 lorsque le sac jetable 1 est logé dans le bâti, afin de faciliter la mise en place et le centrage de la plaquette 2, donc du sac jetable 1. En effet il est intéressant de réaliser un bâti, non représenté aux figures, lequel comporte la partie amovible 6a sur laquelle est fixé le sac jetable 1 ainsi que le tuyau d'aspiration de manière à faciliter la mise en place et la séparation dudit sac jetable 1 de la partie amovible 6a.

Le sac jetable 1 peut ainsi être maintenu sur le bâti par l'intermédiaire de l'appui 6 représenté à la figure 2a. L'appui 6 est solidaire du bâti et en particulier de la partie amovible 6a de l'aspirateur et permet de bloquer la plaquette rigide 2 sur la partie amovible 6a. L'appui 6 présente une forme en L ou plus précisément une forme angulaire permettant de retenir au moins une extrémité de la plaquette rigide 2. Les moyens de fixation comprennent donc l'appui 6, solidaire du bâti et destiné à maintenir et à positionner la plaquette rigide 2, en association avec l'ouverture de positionnement 4 et éventuellement l'organe 5.

L'ouverture de positionnement 4 présente donc à ce titre des dimensions compatibles avec une telle coopération avec l'organe 5. Ainsi l'ouverture de positionnement 4, est circulaire et coopère avec l'organe 5 cylindrique.
D'autres formes ou configurations de l'ouverture de positionnement 4 et de l'organe 5, par exemple du type polygonales ou rectangulaires, peuvent également convenir sans sortir du cadre de la présente invention. Le sac jetable 1 est donc associé à des moyens de fixation agencés sur le bâti pour maintenir ledit sac jetable 1 dans une position optimale pour des opérations d'aspiration. Selon une utilisation préférentielle du sac jetable 1 conforme à l'invention, ce dernier est retenu en position par l'appui 6 et une fente ou glissière supplémentaire, non représentée aux figures, laquelle reçoit une autre extrémité de la plaquette rigide 2.
Lorsque le sac jetable 1 est rempli de poussières, le sous-ensemble constitué dudit sac jetable 1 et de la partie amovible 6a du bâti, est dégagé de l'aspirateur. Le sac jetable 1 plein est ensuite séparé de la partie amovible 6a.

Pour ce faire, l'organe 5 est monté mobile sur le bâti de l'aspirateur et débouche sur l'extérieur dudit bâti. L'utilisateur peut ainsi exercer une pression sur l'organe 5 pour désolidariser le sac jetable 1 de la partie amovible du bâti de l'aspirateur. L'organe 5 est mobile au moins par translation et présente au moins un des ergots 7, localisé sur la périphérie dudit organe 5, venant en appui sur la plaquette rigide 2. L'organe 5 présente une section transversale circulaire lorsque l'ouverture de positionnement 4 est circulaire.
Lorsque l'organe 5 est déplacé par translation suivant la direction D, schématisée à la figure 2a, il exerce une pression sur la plaquette rigide 2, la dégageant ainsi d'un appui 6 de la partie amovible 6a.

Selon une variante de réalisation du sac jetable 1 conforme à l'invention, l'ouverture de positionnement 4 ne débouche pas sur le volume interne du sac jetable 1. L'ouverture de positionnement 4 est ménagée, dans cette variante de réalisation, dans une partie de la plaquette rigide 2, qui n'est pas en contact direct avec l'enveloppe 1a.

En outre l'orifice d'aspiration 3 présente une forme circulaire dont la dimension est adaptée à la dimension du tuyau d'aspiration, non représenté aux figures.

Selon un mode de réalisation représenté aux figures 2 et 3, notamment, le sac jetable 1 est fixé sur le bâti par l'intermédiaire de l'ouverture de positionnement 4 ménagée dans la plaquette rigide 2. L'ouverture de positionnement 4 a donc un rôle de centrage et de positionnement de la plaquette rigide 2 ainsi qu'un rôle de maintien de ladite plaquette rigide 2 et par conséquent du sac jetable 1 sur la partie amovible 6a. Des moyens de fixation sont par exemple constitués au moins par l'organe 5 de positionnement et de centrage, lequel permet de maintenir ou de fixer la plaquette rigide 2. L'organe 5 présente par exemple une forme cylindrique dont l'extrémité périphérique présente des rebords 5a sur lesquels vient reposer la plaquette rigide 2 lorsque cette dernière est mise en place sur le bâti. Les rebords 5a s'étendent de préférence vers l'extérieur et hors de la forme cylindrique de l'organe 5 lorsque la plaquette rigide 2 est en place sur la bâti. Tout dispositif mécanique et/ou élastique permettant de réaliser des rebords 5a escamotables lorsque l'organe 5 traverse l'ouverture de positionnement 4 peut être utilisé dans le cadre de la présente invention.

L'organe 5 comporte donc des moyens de maintien réalisés avec les pièces flexibles 5b et les rebords 5a s'engageant dans l'ouverture de positionnement 4 pour maintenir et/ou fixer la plaquette rigide 2.

Selon une variante de réalisation de l'ensemble de connexion conforme à l'invention, les moyens de maintien sont associés à l'appui 6 pour maintenir le sac jetable 1.

Des entailles 5c ménagées de façon appropriée et connue dans le corps de l'organe 5 permettent, par exemple de réaliser des portions flexibles ou élastiquement escamotables.

Selon l'exemple de réalisation de l'organe 5 représenté à la figure 3, ce dernier est constitué d'un corps cylindrique présentant au moins deux pièces flexibles 5b. Ces dernières se déforment, lors de la mise en place de la plaquette rigide 2 sur le bâti, à l'aide d'une surface de contact inclinée des pièces flexibles. Lorsque la mise en place est effectuée, la plaquette rigide repose sur les rebords 5a. L'organe 5 comporte également un levier central 8 mobile par translation à l'intérieur du corps de l'organe 5. Le levier central 8 présente par ailleurs au moins deux épaulements 8a, venant en surplomb de la plaquette rigide 2, à l'extérieur du corps de l'organe 5. Ainsi, lorsque l'utilisateur déplace le levier central 8, il exerce simultanément une pression sur la plaquette rigide 2 par l'intermédiaire des épaulements 8a, et provoque une déformation par flexion des pièces flexibles 5b pour dégager ladite plaquette rigide 2. Avantageusement il n'y a qu'une portion du levier central 8 qui est accessible de l'extérieur du bâti par l'utilisateur.

Selon une variante de réalisation du sac jetable 1 conforme à l'invention, l'ouverture de positionnement 4 comporte un ou plusieurs dégagements sur la périphérie de ladite ouverture sous forme d'encoches par exemple de manière à autoriser le passage d'un organe 5 présentant des rebords 5a non escamotables ou non mobiles élastiquement. Une fois l'organe 5 introduit dans l'ouverture de positionnement 4 une simple rotation de la plaquette rigide 2 suffit à solidariser ladite plaquette rigide 2 de l'organe 5 et par conséquent du bâti de l'aspirateur. Pour la séparation du sac jetable 1 du bâti de l'aspirateur, une nouvelle rotation permet de positionner les rebords 5a en regard des encoches ménagées à la périphérie de l'ouverture de positionnement 4 d'une part et de dégager le sac jetable 1 du bâti par une simple translation d'autre part. D'autres moyens de maintien connus, tels qu'un verrouillage à baïonnettes par exemple, sont également envisageable dans le cadre de la présente invention pour maintenir et pour fixer la plaquette rigide 2 sur le bâti.

Selon une autre variante de réalisation du sac jetable 1 conforme à l'invention, l'ouverture de positionnement 4 présente une forme rectangulaire ou polygonale et l'organe 5 présente une forme conjuguée à ladite ouverture de positionnement 4. Ainsi la mise en place de la plaquette rigide 2 sur l'organe 5 permet de donner à ladite plaquette rigide 2 une orientation bien définie et permet par la même occasion à l'orifice d'aspiration 3 de venir en regard du tuyau d'aspiration lorsque ce dernier est fixé sur la partie amovible 6a.

## Revendications

1. Ensemble de connexion d'un sac jetable (1) récupérateur de poussières sur une partie amovible (6a) d'un bâti d'aspirateur, ledit ensemble de connexion comprenant une plaquette rigide (2) liée au sac jetable (1) ainsi qu'un organe (5) de positionnement pouvant être monté sur la partie amovible (6a), ladite plaquette rigide (2) comportant d'une part un orifice d'aspiration (3) susceptible de venir en communication avec un tuyau d'aspiration et d'autre part une ouverture de positionnement (4) pouvant coopérer avec l'organe (5) de positionnement afin d'assurer la mise en place et le centrage du sac jetable (1) dans une position optimale pour l'aspiration de poussières,
caractérisé en ce que l'organe (5) est monté mobile sur la partie amovible (6a) et présente une configuration lui permettant d'une part de s'engager au moins partiellement dans l'ouverture de positionnement (4) et d'autre part de venir en appui contre la plaquette rigide (2) pour désolidariser ladite plaquette rigide (2) de la partie amovible (6a) par un simple actionnement de l'organe (5).

2. Ensemble de connexion selon la revendication 1, caractérisé en ce que l'organe (5) est mobile au moins par translation et présente au moins un ergot (7) venant en appui sur la plaquette rigide (2) pour exercer une pression sur ladite plaquette rigide (2) et la dégager ainsi d'un appui (6) de la partie amovible (6a) lorsque l'organe (5) est déplacé par translation.

3. Ensemble de connexion selon la revendication 2, caractérisé en ce que l'ouverture de positionnement (4) est circulaire et coopère avec l'organe (5) cylindrique, comportant sur sa périphérie au moins l'un des ergots (7).

4. Ensemble de connexion selon l'une des revendications 1 à 3 caractérisé en ce que l'organe (5) comporte des moyens de maintien (5a, 5b) s'engageant dans l'ouverture de positionnement (4) pour maintenir et/ou fixer la plaquette rigide (2).

5. Ensemble de connexion selon la revendication 4, caractérisé en ce que les moyens de maintien (5a, 5b) sont associés à l'appui (6) pour maintenir le sac jetable (1).

6. Ensemble de connexion selon la revendication 4 ou 5, caractérisé en ce que les moyens de maintien (5a, 5b) sont flexibles et constitués par des pièces (5b) présentant une surface inclinée et comportant des rebords (5a) s'étendant vers l'extérieur de l'organe (5).

7. Ensemble de connexion selon la revendication 6, caractérisé en ce que l'organe (5) comporte un levier central (8) mobile par translation à l'intérieur du corps de l'organe (5), ledit levier (8) présentant au moins deux épaulements (8a), venant en surplomb de la plaquette rigide (2), à l'extérieur du corps de l'organe (5) et susceptible d'exercer une pression sur la plaque (2) afin de la déformer par flexion des pièces flexibles (5b) pour dégager ladite plaquette rigide (2)

8. Ensemble de connexion selon l'une des revendications 4 ou 5, caractérisé en ce que l'ouverture de positionnement 4 comporte un ou plusieurs dégagements sur sa périphérie, de manière à autoriser le passage d'un organe (5) présentant des rebords (5a) non escamotables ou non mobiles élastiquement.

9. Ensemble de connexion selon l'une des revendications 4 ou 5, caractérisé en ce que l'ouverture de positionnement (4) présente une forme rectangulaire ou polygonale et l'organe (5) présente une forme conjuguée à ladite ouverture de positionnement (4).

10. Ensemble de connexion selon l'une des revendications précédentes, caractérisé en ce que l'ouverture de positionnement ne débouche pas sur le volume interne du sac jetable (1).

## Claims

1. A connection assembly for connecting a disposable dust bag (1) to a detachable portion (6a) of a vacuum cleaner framework, said connection assembly comprising a rigid plate (2) connected to the disposable bag (1), and a positioning member (5) which can be mounted on the detachable portion (6a), said rigid plate (2) including firstly a suction orifice (3) capable of coming into communication with a suction tube, and secondly a positioning opening (4) which can cooperate with the positioning member (5) in order to ensure that the disposable bag (1) is put in place and centered in an optimal position for sucking-up dust,
said assembly being characterized in that the member (5) is movably mounted on the detachable portion (6a) and has a configuration which enables it firstly to be engaged, at least partially, in the positioning opening (4), and secondly to bear against the rigid plate (2) in order to disassociate said rigid plate (2) from the detachable portion (6a) merely by actuating of the member (5).

2. A connection assembly according to claim 1, characterized in that the member (5) is movable at least in translation, and has at least one lug (7) bearing on the rigid plate (2) in order to exert pressure on said rigid plate (2) and disengage it in this way from a bearing surface (6) of the detachable portion (6a) when the member (5) is displaced in translation.

3. A connection assembly according to claim 2, characterized in that the positioning opening (4) is circular and cooperates with the cylindrical member (5) which includes at least one of the lugs (7) on its periphery.

4. A connection assembly according to any one of claims 1 to 3, characterized in that the member (5) includes holding means (5a, 5b) which are engaged in the positioning opening (4) to hold and/or fix the rigid plate (2).

5. A connection assembly according to claim 4, characterized in that the holding means (5a, 5b) are associated with the bearing surface (6) to hold the disposable bag (1).

6. A connection assembly according to claim 4 or 5, characterized in that the holding means (5a, 5b) are flexible and constituted by parts (5b) presenting an inclined surface and including edges (5a) extending outwards from the member (5).

7. A connection assembly according to claim 6, characterized in that the member (5) includes a central lever (8) which is movable in translation inside the body of the member (5), said lever (8) having at least two shoulders (8a), overhanging the rigid plate (2), outside the body of the member (5) and capable of exerting a pressure on the plate (2) so as to deform it by bending flexible parts (5b) in order to disengage said rigid plate (2).

8. A connection assembly according to claim 4 or 5, characterized in that the positioning opening (4) includes one or more setbacks in its periphery, so as to enable a member (5) having non-retractable or non resilient edges (5a) to pass therethrough.

9. A connection assembly according to claim 4 or 5, characterized in that the positioning opening (4) is rectangular or polygonal in shape, and the member (5) has a shape which is complementary to said positioning opening (4).

10. A connection assembly according to any preceding claim, characterized in that the positioning opening does not open out to the inside volume of the disposable bag (1).

## Patentansprüche

1. Baugruppe zur Verbindung eines Wegwerfbeutels (1) zum Auffangen von Staub mit einem abnehmbaren Teil (6a) eines Staubsaugergehäuses, wobei die Verbindungsbaugruppe eine mit dem Wegwerfbeutel (1) verbundene starre Platte (2) sowie eine Positionierungseinrichtung (5) aufweist, die auf dem abnehmbaren Teil (6a) angebracht werden kann, wobei die starre Platte (2) einerseits eine Ansaugöffnung (3), die mit einem Ansaugrohr in Verbindung gebracht werden kann, und andererseits eine Positionierungsöffnung (4), die mit dem Positionierungsorgan (5) zusammenwirken kann, enthält, um das Anbringen und das Zentrieren des Wegwerfbeutels (1) in einer für das Absaugen von Staub optimalen Stellung zu gewährleisten,
dadurch gekennzeichnet, daß das Organ (5) auf dem abnehmbaren Teil (6a) beweglich angebracht ist und eine Gestaltung aufweist, die ihm ermöglicht, einerseits zumindest teilweise in die Positionierungsöffnung (4) einzugreifen und andererseits an der starren Platte (2) in Anlage zu kommen, um die starre Platte (2) vom abnehmbaren Teil (6a) durch eine einfache Betätigung des Organs (5) zu lösen.

2. Verbindungsbaugruppe nach Anspruch 1, dadurch gekennzeichnet, daß das Organ (5) wenigstens translatorisch beweglich ist und mindestens einen Vorsprung (7) aufweist, der an der starren Platte (2) zum Anliegen kommt, um einen Druck auf der starren Platte (2) auszuüben und somit diese von einem Anschlag (6) am beweglichen Teil (6a) zu lösen, wenn das Organ (5) translatorisch verschoben wird.

3. Verbindungsbaugruppe nach Anspruch 2, dadurch gekennzeichnet, daß die Positionierungsöffnung (4) kreisförmig ist und mit dem zylindrischen Organ (5) zusammenwirkt, der an seinem Umfang mindestens einen der Vorsprünge (7) enthält.

4. Verbindungsbaugruppe nach einem der Ansprüche 1 bis 3, dadurch gekennzeichnet, daß das Organ (5) Haltemittel (5a, 5b) enthält, die in die Positionierungsöffnung (4) eingreifen, um die starre Platte (2) festzuhalten und/oder zu befestigen.

5. Verbindungsbaugruppe nach Anspruch 4, dadurch gekennzeichnet, daß die Haltemittel (5a, 5b) dem Anschlag (6) zugeordnet sind, um den Wegwerfbeutel (1) zu halten.

6. Verbindungsbaugruppe nach Anspruch 4 oder 5, dadurch gekennzeichnet, daß die Haltemittel (5a, 5b) biegsam sind und aus Teilen (5b) bestehen, die eine schräge Fläche aufweisen und sich zur Außenseite des Organs (5) erstreckende Ränder (5a) enthalten.

7. Verbindungsbaugruppe nach Anspruch 6, dadurch gekennzeichnet, daß das Organ einen innerhalb des Körpers des Organs (5) translatorisch beweglichen zentralen Hebel (8) enthält, der mindestens zwei über die starre Platte (2) außerhalb des Körpers des Organs (5) überhängende Ansätze (8a) aufweist und einen Druck auf die Platte (2) auszuüben vermag, um diese durch die Biegung der biegsamen Teile (5b) zu verformen, damit die starre Platte (2) gelöst wird.

8. Verbindungsbaugruppe nach einem der Ansprüche 4 und 5, dadurch gekennzeichnet, daß die Positionierungsöffnung (4) einen oder mehrere Einschnitte an ihrem Umfang enthält, um den Durchgang eines Organs (5) zu ermöglichen, das nicht einziehbare bzw. nicht elastisch bewegliche Ränder (5a) aufweist.

9. Verbindungsbaugruppe nach einem der Ansprüche 4 und 5, dadurch gekennzeichnet, daß die Positionierungsöffnung (4) eine rechteckige oder vieleckige Form und das Organ (5) eine der Positionierungsöffnung angepaßte Form aufweist.

10. Verbindungsbaugruppe nach einem der vorhergehenden Ansprüche, dadurch gekennzeichnet, daß die Positionierungsöffnung nicht in das innere Volumen des Wegwerfbeutels (1) mündet.
